# EUROPÄISCHE PATENTSCHRIFT

(11) **EP 1 903 908 B1**
(45) Veröffentlichungstag und Bekanntmachung des Hinweises auf die Patenterteilung: **01.07.2009**
(21) Anmeldenummer: 06753657.3
(22) Anmeldetag: 17.05.2006
(51) Int. Cl.: A47B 46/00, A47B 43/00

(54) **SCHRÄGWANDREGAL**
SHELF SYSTEM FOR THE INSIDE OF SLOPED ROOFS
ETAGERE MURALE OBLIQUE

(30) Priorität: 18.05.2005 DE 202005007755 U
(43) Veröffentlichungstag der Anmeldung: 02.04.2008
(73) Patentinhaber: Freidank, Mike, 34117 Kassel (DE)
(72) Erfinder: Freidank, Mike, 34117 Kassel (DE)
(86) Internationale Anmeldenummer: PCT/EP2006/004632
(87) Internationale Veröffentlichungsnummer: WO 2006/122759

(56) Entgegenhaltungen:
- DE-A1- 19 540 508
- FR-A- 2 766 682
- US-A- 2 908 397

## Beschreibung

Hängeregal, das durch eine einfache Handhabung an jede Schrägwand (Dachschrägen) ohne Schwierigkeiten angebracht werden kann. Die Regalböden lassen sich entsprechend der Dachneigung in die Waagerechte verstellen und fixieren.

Bei handelsüblichen Regalen ist es nicht möglich, diese an Dachschrägen anzupassen. Ausgenommen hiervon sind Sonderanfertigungen, die dann aber wiederum ausschließlich für diese eine einzige Wand zugeschnitten sind.

Aus US 2 908 397 ist ein Regal nach dem Oberbegriff des beiliegenden Patentanspruchs bekannt.

Der im Schutzanspruch angegebenen Erfindung liegt das Problem zugrunde, ein kostengünstiges und leicht, sowie schnell anbringbares, vormontiertes Dachschrägenregal zu konzipieren, das dennoch die an ein Regal gestellten Anforderungen erfüllt. Dies wird durch die in dem Schutzansprüch aufgeführten Merkmale gelöst.

Durch das einfache und für jedermann nachvollziehbare Prinzip lässt sich das Regal vormontiert und mit wenigen Handgriffen gebrauchsfertig anbieten.

Zum Zusammenklappen (in Fig.-Nr.2 zusammengeklappt dargestellt) des Regals wird lediglich das an den Gelenken (3*) fixierte Halterohr, an dem die Regalbödenauflagen befestigt sind, gelöst und nach vom geschoben. Nun lassen sich die an den frei beweglichen Gelenken (2*) befindlichen Regalböden an das Winkelprofil heranklappen. Nun wird das Halterohr (Fig.-Nr.16&17) mit den daran befestigten Regalbödenauflagen (4*) an die Regalböden (Fig.-Nr.5 & 6 sind der untere Boden, Fig.-Nr.7 & 8 sind der mittlere Boden und Fig.-Nr. 9 & 10 sind der obere Boden) herangeklappt und das Regal ist in dieser Form platzsparend transportierbar und für jedermann einfach nachvollziehbar wieder aufbaubar; hierzu wird das Regal an den gekennzeichneten Stellen (Fig.-Nr.13) der Winkelprofile (5*), sowie der Rückwand (Fig.-Nr.11 & 12) des Regals, die auch zur Stabilisierung des Regals in sich dient, an der Dachschräge festgeschraubt. Das Halterohr wird nach vom geklappt und die Regalböden auf die an dem Haltrohr sich befindlichen Regalbödenauflagen aufgelegt. Die Böden sind auf eine Dachneigung von 40° voreingestellt. Weicht die eigene Dachneigung hiervon ab, löst man die Regalbödenauflagen (1*, sowie Fig.-Nr.14 & 15) mit Hilfe eines mitgelieferten Imbusschraubenschlüssels an den Seiten, an denen die Auflagen mit Madenschrauben am Halterohr fixiert (Fig.-Nr.16 & 17) sind. Hat man die Waagerechte ermittelt, wird die Auflage unter Zuhilfenahme eines Imbusschraubenschlüssels an den Madenschrauben seitlich der Auflagen wieder fixiert. Sind alle Böden richtig eingestellt, werden die Gelenke des Halterohrs (4*) festgezogen und die Montage ist abgeschlossen.
[*=Fig.-Nr. 1 & Fig.-Nr.2]

## Patentansprüche

1. Vormontiertes Schrägwandregal für Dachschrägen, wobei die Regalböden an den winkelprofilen der Rückseite des Regals (5*) fixiert aber frei beweglich in einem Gelenk angebracht sind, und sich stufenlos im winkel zum winkelprofil (5*) verändern lassen **dadurch gekennzeichnet, dass** die ebenfalls stufenlos verstellbaren Regalbödenauflagen (1*), die auf beiden Seiten durch eine Bohrung an den, durch ein Gelenk (3*) an den winkelprofilen befestigten Rohren (4*), angebracht sind, in der gewünschten Position unter Zuhilfenahme eines imbusschraubenschlüssels an den seitlich eingebrachten madenschrauben fixieren lassen.

## Claims

1. Pre-assembled shelf system for the inside of sloped roofs for roof slopes whereas the shelf boards are fixed at the angle section of the back of the shelf system, but attached freely movable in a joint, are continuously adjustable at the angle to the angle section,
**characterized in that** the shelf boards, which are also continuously adjustable being attached at both sides by a hole pattern at the tubes fixed at the angle sections by a joint can be mounted, by using an Allen key, in the desired position at the worm screws inserted laterally.

## Revendications

1. Étagère murale oblique prémontée pour sous de toit pentu. Les planches sont fixées à l'arrière de l'étagère par des cornières amovibles car montées sur une articulation parfaitement adaptable à l'angle des cornières. Les surfaces d'appui de l'étagère sont aussi amovibles et sont montées par l'intermédiaire d'une percée sur chaque côté à des tubes maintenus par des cornières qui peuvent être fixées grâce à une vis à six pans creux dans la position souhaitée à la vis sans tête située sur le côté.
